# EUROPÄISCHE PATENTSCHRIFT

(11) **EP 0 007 488 B1**
(45) Veröffentlichungstag und Bekanntmachung des Hinweises auf die Patenterteilung: **25.08.1982**
(21) Anmeldenummer: 79102284.1
(22) Anmeldetag: 05.07.1979
(51) Int. Cl.: B26F 1/28

(54) **Anordnung zum Feinstperforieren folienartiger Materialbahnen mittels Hochspannungsimpulsen**
Device for finely perforating film-like webs of material by high tension pulses
Dispositif pour la perforation fine de bandes de matériau en feuille par des impulsions à haute tension

(30) Priorität: 10.07.1978 DE 2830326
(43) Veröffentlichungstag der Anmeldung: 06.02.1980
(73) Patentinhaber: Schmidt-Kufeke, Klaus-Peter, Dipl.-Phys., D-7500 Karlsruhe 1 (DE); Feld, Gerhard, Dr.-Ing., D-8501 Eckenthal (DE)
(72) Erfinder: Schmidt-Kufeke, Klaus-Peter, Dipl.-Phys., D-7500 Karlsruhe 1 (DE); Feld, Gerhard, Dr.-Ing., D-8501 Eckenthal (DE)
(74) Vertreter: von der Heyde, Detlev, Dipl.-Ing. (FH)

## Beschreibung

Die Erfindung betrifft eine Anordnung zum Feinstperforieren folienartiger Materialbahnen mittels Hochspannungsimpulsen, bei der die zu perforierende Materialbahn zwischen zwei gleichmäßig beabstandeten, flächenhaften Elektrodenfeldern hindurchläuft, wobei der Führungsspalt in Abhängigkeit von der Dicke der Materialbahn auf einen Mindestabstand einstellbar ist, und bei der die Elektrodenfelder eine Vielzahl von reihenweise angeordneten Nadeln umfassen, die in Isolierstoffplatten gehaltert und spiegelbildlich paarweise aufeinander ausgerichtet sind, wobei jedem Nadelpaar eine Schaltungsanordnung mit Übertrager zugeordnet ist, der primärseitig über einen Transistorschalter mit einer Niedervolt-Gleichstromquelle in Verbindung steht und in dessen Sekundärkreis das eine Funkenstrecke bildende Nadelpaar liegt.

### Stand der Technik

Einer Feinstperforierung werden insbesondere solche folienartigen Materialien unterzogen, die durch ihre Materialstruktur so dicht sind, daß sie von Haus aus keine oder nur eine geringe Atmungsaktivität haben. Dieses ist vor allem bei Kunststoffolien, Kunstleder, beschichteten Textilien oder dergleichen der Fall. Für verschiedenste Verwendungszwecke, z. B. im Bekleidungssektor, wird von derartigen Materialien ein bestimmtes Maß an Wasserdampfdurchlässigkeit verlangt, wobei gleichzeitig ein hohes Maß an Wasserdichtheit gefordert wird. Die Wasserdampfdurchlässigkeit ist im wesentlichen von der Zahl der Perforationen pro Flächeneinheit und ihrer absoluten Größe abhängig. Die Wasserdichtheit wird dagegen durch die Größe der drei größten Löcher pro 100 cm² Materialfläche bestimmt. Um den sehr hohen Normenvorschriften in dieser Beziehung zu entsprechen, muß eine gleichmäßige und dichte Perforierung bei kleinstem Perforationslochdurchmesser erreicht werden.

Durch die DE-A-1 2 410 060 ist eine Anordnung zum Perforieren folienartiger Materialbahnen aus Kunststoff oder dergleichen bekannt. Die Elektroden sind spitz zulaufende Nadeln, die sich paarweise in flächenhaft ausgebildeten Elektrodenfeldern gegenüberstehen. Die Nadeln sind in Durchgangslöchern von Trägern aus einem Isoliermaterial gehaltert. Ihre Spitzen schließen bündig mit der zur perforierenden Materialbahn weisenden Oberfläche des jeweiligen Trägers ab. Die eine Funkenstrecke bildenden Nadelpaare liegen direkt im Sekundärkreis eines Übertragers einer zugehörigen Steuerschaltung.

Für eine exakte Feinstperforierung ist diese Anordnung nicht geeignet, da keine Gewähr gegeben ist, daß stets ein Abstand zwischen der zu perforierenden Materialbahn und den Nadelspitzen besteht. Wird ein Mindestabstand unterschritten oder kommt es zu einer Anlage der zu perforierenden Materialbahn an einer der Elektrodenfelder, so bildet sich das aufbauende elektrische Feld zu großflächig aus. Die zum Durchschlag benötigte Spannung wird daher höher und das Loch an der Durchschlagstelle entsprechend groß. Dieser Vorgang wird noch dadurch verstärkt, daß die gesamte Ladung beim Durchschlag undosiert abfließt.

Durch die DE-PS 1 110 509 ist es z. B. bekannt, im Sekundärkeris des Übertragers einer Funkenstrecke einen Entladungsbegrenzungszwischenwiderstand vorzusehen. Der irgendwo in der Zuleitung zu den Funkenstrecken angeordnete Widerstand hat nur eine sehr begrenzte Wirkung, da die zwischen Widerstand und Nadeln verfügbaren freien Elektronen beim Überschlag mit abfließen und die Brenndauer entscheidend beeinflussen.

### Aufgabe und Lösung

Die Aufgabe der Erfindung besteht daher darin, eine Anordnung zum Feinstperforieren von folienartigen Materialien zu schaffen, die bei geringerem Energieaufwand eine gleichmäßige und dichte Perforierung bei kleinstem Lochdurchmesser gewährleistet.

Diese Aufgabe wird durch die im kennzeichnenden Teil des Anspruchs 1 angegebenen Merkmale gelöst. Die Unteransprüche zeigen vorteilhafte Ausgestaltungen des Erfindungsgegenstandes auf.

### Vorteile

Die durch die Erfindung erzielten Vorteile bestehen insbesondere darin, daß durch eine verkürzte Brenndauer der Entladungsfunken kleinere Perforationslöcher entstehen. Die dadurch gegenüber bekannten Anordnungen geringe Ozongas-Entwicklung bewirkt, daß keine bisher übliche Geruchsbelästigung auftritt, so daß auf Absauganlagen verzichtet werden kann. Durch die inviduelle Beaufschlagung der einzelnen Nadelpaare mit einer auf das tatsächlich notwendige Maß reduzierten Ladung ist auch die Geräuschentwicklung beim Entladungsvorgang auf ein insgesamt erträgliches Maß reduziert. Es wird eine hohe Wasserdampfdurchlässigkeit erzielt, ohne die vorgeschriebene Wasserdurchlässigkeitsgrenze zu überschreiten. Die Möglichkeit der berührungsfreien senkrechten Materialbahnführung vermeidet bei Folien mit empfindlicher Oberfläche Schäden, die beim Gleiten über eine feststehende Elektrode auftreten können.

### Beschreibung der Erfindung

Anhand eines Ausführungsbeispiels wird die Erfindung in Verbindung mit den Zeichnungen nachfolgend näher erläutert. Es zeigt
Fig. 1 den mechanischen Teil der Anordnung gemäß der Erfindung in schematischer Perspektivdarstellung,
Fig. 2 die Teildarstellung eines bei der Anordnung gemäß Fig. 1 als erste Elektrode verwendeten Nadelfeldes mit zugehöriger Anschlußplatte, teilweise geschnitten dargestellt,
Fig. 3 die vergrößerte Darstellung der Einzelheit A der Fig. 2,
Fig. 4 die Draufsicht auf ein Nadelfeld gemäß der Erfindung,
Fig. 5 eine Erregerschaltung für ein Nadelpaar, wie sie zum Betrieb der Anordnung gemäß Fig. 1 bis 4 verwendet wird,
Fig. 6 das Blockschaltbild einer Steuerschaltung zur Anordnung gemäß Fig. 1 bis 5.

Mit der in den Zeichnungen Fig. 1 bis 4 dargestellten Anordnung wird in Verbindung mit den Schaltungsmaßnahmen gemäß Fig. 5 und 6 erreicht, daß die die Funkenentladung auslösende Elektronenkonzentration an der einen Elektrode auf eine zur Bildung der Ladungswolke notwendige Anzahl freier Elektronen beschränkt wird und daß durch die Erzielung eines englinigen elektrischen Feldverlaufs eine Konzentration der die Funkentladung auslösenden Elektronenlawine bewirkt wird.

Die Begrenzung der zur Bildung der Ladungswolke notwendigen Elektronen erfolgt in einfacher Weise durch die unmittelbare räumliche Zuordnung eines hochohmigen Widerstandes in Reihe mit der Nadel, an der sich die Ladungsträgerkonzentration ausbildet. Die Konzentration des elektrischen Feldlinienverlaufs wird dadurch erreicht, daß sich nadelförmige Elektroden gegenüberstehen und daß zwischen diesen Elektroden und der zu perforierenden Materialbahn beiderseits ein Mindest-Luftspalt besteht. Diese Maßnahme basiert auf folgender physikalischer Erkenntnis: Füllt ein Dielektrikum, das eine gegenüber Luft wesentlich höhere Dielektrizitätskonstante hat, den Raum zwischen zwei Spitzen einer Entladungsstrecke vollständig aus, so ist die zur Funkenentladung notwendige Spannung bei sonst gleichen Parametern größer als bei einem beidseitigen Luftspalt zwischen den Spitzen und dem Dielektrikum. Der Einfluß des dabei größeren Abstandes der beiden Spitzen ist wegen der gegenüber Luft wesentlich höheren Dielektrizitätskonstanten des Dielektrikums vernachlässigbar klein. Demgegenüber ist aber die Feldliniendichte des mit gleich hoher Spannung erzeugten elektrischen Feldes an der Oberfläche des Dielektrikums größer.

In den Zeichnungen Fig. 1 bis 4 sind die vorbeschriebenen Maßnahmen in eine konstruktive Lösung umgesetzt. Die schematische und unmaßstäbliche Perspektivdarstellung der Fig. 1 zeigt den mechanischen Teil der Anordnung. Die dargestellte Ausführung ist auf eine vertikale Führung der zu perforierenden Materialbahn 1 ausgelegt. Durch je ein oberhalb und unterhalb einer ersten und einer zweiten Elektrode angeordnetes Transportwalzenpaar 2 wird die Materialbahn 1 mit einer vorgegebenen Geschwindigkeit weitgehend berührungsfrei zwischen den beiden Elektroden hindurchgeführt. Durch die vertikale Anordnung wird ein Aufliegen auf einer der Elektroden vermieden, so daß darauf beruhende Oberflächenverletzungen empfindlicher Materialbahnbeschichtungen vermieden werden. Die beiden Elektroden bestehen aus über die Materialbahnbreite reichende, mehrreihige Nadelfelder 3 und 4. Fig. 4 zeigt das Nadelfeld 3 in Rückansicht. Das Nadelfeld 4 ist in gleicher Weise ausgebildet,, lediglich daß dort die Nadeln 9 spiegelbildlich zu denen des Feldes 3 angeordnet und auf die Nadeln 9 des Feldes 3 ausgerichtet sind. Die Nadelfelder 3 und 4 stehen mit ihren Frontseiten einander ortsfest und im Abstand von etwas mehr als der Materialbahndicke gegenüber. Jedes Nadelfeld 3 bzw. 4 ist mit einer steckbaren Anschlußeinheit 10 bzw. 11 versehen. Durch diese sind die in den Nadelfeldern 3 und 4 einander gegenüberstehenden Nadeln 9 paarweise über Steuerleitungen 17 und 18 mit separaten Erregerschaltungen gemäß Fig. 5 verbunden.

Die Nadelfelder 3 und 4 bestehen in der Basis aus einer Isolierstoffplatte 5, die im Abstand eines vorgegebenen Rasters (Fig. 4) von der Rückseite mit Bohrungen 7 versehen sind, wie Fig. 2 zeigt. Der Durchmesser der Bohrungen 7 ist so bemessen, daß ein Festsitz der später eingeführten Nadeln 9 gewährleistet ist. Wie Fig. 3 in der Vergrößerung der Einzelheit A von Fig. 2 deutlich zeigt, geht die jeweilige Bohrung 7 in eine Bohrung 8 mit kleinerem Durchmesser über. Der dadurch entstehende Absatz dient als Anschlag 7a für die Nadel 9. Dieser ist so angeordnet, daß die Spitze 9a der bis zur Anschlaglage eingeführten Nadel 9 etwa um die Hälfte des Nadeldurchmessers (Abstand s) von der Frontseite 5a der Isolierstoffplatte 5 zurücksteht.

Wie Fig. 2 erkennen läßt, ragen die auf Anschlag eingeführten Nadeln 9 mit ihrem stumpfen Ende 9b aus der rückwärtigen Fläche der Isolierstoffplatte 5 heraus. Mit diesen Nadelenden korrespondieren Steckbuchsen 16, in den Anschlußeinheiten 10 und 11. Diese Einheiten 10 und 11 dienen, wie bereits erwähnt, zum paarweisen Anschluß der Nadeln 9 an Erregerschaltungen gemäß Fig. 5. Die zeichnerisch nicht dargestellte Anschlußeinheit 11 ist lediglich mit Steckbuchsen 16 versehen, die mit je einer Steuerleitung 18 elektrisch verbunden sind. Die Anschlußeinheit 10 besteht dagegen aus einem etwas tieferen Gehäuse 12, in dem in Ausrichtung auf die Nadelenden 9b runde Widerstände 14 in der Bodenfläche 12a und in ₃iner Zwischenwand 12b gehaltert sind. Diese, _{J}eispielsweise einen hohlen Keramikkörper 15 als Schichtträger aufweisende Ausführung eines Widerstandes ist mit metallischen Anschlußklappen 14a versehen. Während die oberen Kappen mit je einer Steuerleitung 17 in Verbindung stehen, sind die unteren Kappen mit einer Steckbuchse 16 versehen, die in den Hohlraum 15a des .Keramikkörpers 15 ragt. Dadurch ist eine optimal kurze und einfach lösbare Verbindung zwischen einer Nadel 9 und dem zugehörigen Widerstand 14 gegeben.

Fig. 4 zeigt die Rückansicht des Nadelfeldes 3 mit einer sich an der Vorderseite in Pfeilrichtung vorbeibewegenden Materialbahn 1. Wie die Zeichnung erkennen läßt, sind die Nadeln 9 in vier Reihen 1 bis IV in gleichem Abstand zueinander angeordnet. Den gleichen Abstand haben auch die Reihen I bis IV untereinander. Diese Abstände sind entsprechend der Reihenanzahl viermal so groß wie der gewünschte Perforationslochabstand r. Außerdem sind die Reihen I bis IV untereinander um jeweils einen Perforationslochabstand r seitlich versetzt. Diese zueinander versetzte, mehrreihige Anordnung der Nadeln 9 erlaubt eine gruppenweise Folgeansteuerung der auf den Schräglinien liegenden Nadeln 9 aller Reihen. Bei einem gleichzeitigen kontinuierlichen Vorschub der Materialbahn 1 wird nach und nach die Perforation im vorgesehenen Raster mit einer gewissen Tiefenstaffelung zusammengesetzt. Wie nachfolgend noch näher beschrieben ist, ergibt sich bei einer Taktzeit von 1,5 ms und einer Materialbahnvorschubgeschwindigkeit von 10 m/min ein Perforationsraster mit einem Perforationslochabstand r von 2,5 mm in beiden Richtungen. Durch Verändern der Vorschubgeschwindigkeit der Materialbahn 1 ist der Reihenabstand variierbar.

Wie bereits erwähnt ist für jedes der einander in den Nadelfeldem 3 und 4 gegenüberstehenden Nadelpaare 9 eine Erregerschaltung gemäß Fig. 5 vorgesehen. Diese besteht aus einem Zündtrafo Tr, der primärseitig über einen Schalttransistor T an einer Gleichspannungsquelle liegt. Die Nadeln 9 und der Widerstand 14 sind über die Steuerleitungen 17 bzw. 18 an die hochübersetzte Sekundärwicklung des Zündtrafos Tr angeschlossen. Mit einer Ansteuerung des Transistors T öffnet dieser. Im Primärkreis des Trafos Tr fließt ein Strom, der aufgrund der Wicklungsinduktivität erst nach einer gewissen Zeit seinen Endwert erreicht. Die dabei sekundärseitig induzierte Spannung reicht nicht zur Zündung aus. Mit dem Ende der impulsförmigen Ansteuerung wird der fließende Strom plötzlich unterbrochen. Die Folge ist eine sehr hohe Selbstinduktionsspannung, die sekundärseitig die erforderliche hohe Zündspannung hervorruft, die die Funkenentladung zwischen den beiden Nadeln 9 verursacht, die bei einem zwischen den Nadeln 9 befindlichen folienartigen Material im Durchschlag ein mikroskopisch kleines Perforationsloch erzeugt.

Um die in Verbindung mit Fig. 4 beschriebene Folgeansteuerung zu ermöglichen, ist eine Steuerschaltung vorgesehen, die in schematischer Blockdarstellung in Fig. 6 aufgezeigt ist. Die Schaltung ist auf vierreihige Nadelfelder 3/4 zu je einhunderfünfzig Nadeln pro Reihe I bis IV ausgelegt. Die Reihen I bis IV sind in fünfzehn Gruppen G1 bis G15 zu je 4x10 Nadeln 9 unterteilt. Die Erregerschaltungen (Fig. 5) der in der Zähifolge gleichen Nadelpaare 9 aller Reihen I bis IV sind zu Steuereinheiten E1 bis E10 zusammengefaßt. Diese sind an einen Ringzähler RZ angeschlossen, der seinerseits durch einen Taktgenerator TG fortgeschaltet wird. In dem vorerwähnten Zeittakt von 1,5 ms werden die in den einzelnen Steuereinheiten E1 bis E10 zusammengefaßten Erregerschaltungen einheitenweise nacheinander über den Ringzähler RZ angesteuert und damit die zugehörigen Funkenstrecken in der vorbeschriebenen Weise aktiviert.

## Patentansprüche

1. Anordnung zum Feinstperforieren folienartiger Materialbahnen mittels Hochspannungsimpulsen, bei der die zu perforierende Materialbahn (1) zwischen zwei gleichmäßig beabstandeten, flächenhaften Elektrodenfeldern (3, 4) hindurchläuft, wobei der Führungsspalt in Abhängigkeit von der Dicke der Materialbahn auf einen Mindestabstand einstellbar ist, und bei der die Elektrodenfelder (3, 4) eine Vielzahl von reihenweise angeordneten Nadeln (9) umfassen, die in Isolierstoffplatten (5) gehaltert und spiegelbildlich paarweise aufeinander ausgerichtet sind, wobei jedem Nadelpaar (9) eine Schaltungsanordnung mit Übertrager (Tr) zugeordnet ist, der primärseitig über einen Transistorschalter (T) mit einer Niedervolt-Gleichstromquelle in Verbindung steht und in dessen Sekundärkreis das eine Funkenstrecke bildende Nadelpaar (9) liegt, dadurch gekenn₋ zeichnet, daß die Spitzen (9a) der Nadeln (9) beider Elektrodenfelder (3, 4) von den den Führungsspalt bildenden Oberflächen der beiden Elektrodenfelder (3, 4) zurückstehen und daß die Nadeln (9) des ersten Elektrodenfeldes (3) mit ihrem stumpfen Ende (9b) unmittelbar in leitender Verbindung mit je einem hochohmigen Widerstand (14) stehen.

2. Anordnung nach Anspruch 1, dadurch gekennzeichnet, daß die Bohrungen (7) in den Isolierstoffplatten (5) der Elektrodenfelder (3, 4) zur Aufnahme der Nadeln (9) im Bereich der Nadelspitzen (9a) stufenartig verringert sind (Bohrungen 8) und daß diese Verjüngungen einen Anschlag (7a) für die jeweilige Nadel (9) bilden, die so angeordnet sind, daß die Nadelspitzen (9a) um etwa die Hälfte des Nadeldurchmessers (Abstand s) von der Planfläche (5a) der Isolierstoffplatte (5) zurückstehen.

3. Anordnung nach Anspruch 1, dadurch gekennzeichnet, daß die Widerstände (14) alle gleiche technische Werte haben.

4. Anordnung nach Anspruch 1, dadurch gekennzeichnet, daß der jedem Nadelpaar zugeordnete Übertrager ein Zündtrafo (Tr) mit hohem Übersetzungsverhältnis ist.

5. Anordnung nach Anspruch 1, dadurch gekennzeichnet, daß die Ansteuerung der Transistorschalter (T) über einen durch einen Taktgenerator (TG) gesteuerten elektronischen Verteiler (RZ) erfolgt.

6. Anordnung nach Anspruch 1 und 5, dadurch gekennzeichnet, daß die Ansteuerung der einzelnen Nadelpaare (9) gruppenweise erfolgt, wobei jede Gruppe (G1 bis G15) einen gleich großen Abschnitt aller Reihen (I bis IV) umfaßt und daß jeweils die innerhalb der Gruppen (G1 bis G15) in der Zählfolge gleichen Nadelpaare (9) aller Reihen (I bis IV) gleichzeitig mit einem Impuls beaufschlagt werden.

7. Anordnung nach Anspruch 1, bei der die Nadeln mit ihrem stumpfen Ende aus der rückwärtigen Fläche der Isolierstoffplatten herausragen, dadurch gekennzeichnet, daß mit entsprechend angeordneten Buchsen (16) bestückte Anschlußplatten (10 und 11) vorgesehen sind, die auf die aus den Isolierplatten herausragenden Nadelenden (9b) aufsteckbar sind.

8. Anordnung nach Anspruch 1 und 7, dadurch gekennzeichnet, daß die Buchsen (16) der Anschlußplatte (10) für das Nadelfeld (3) der ersten Elektrode mit elektrischen Widerständen (14) kombiniert sind.

9. Anordnung nach Anspruch 8 bei Verwendung von Schichtwiderständen mit Keramikkörper, die an den Enden mit metallischen Anschlußkappen versehen sind, dadurch gekennzeichnet, daß eine der Anschlußkappen (14a) als Steckbuchse (16) ausgebildet ist.

10. Anordnung nach Anspruch 1, dadurch gekennzeichnet, daß die Nadelfelder (3 und 4) und eine Transporteinrichtung (Walzenpaar 2) einander in vertikaler Richtung zugeordnet sind.

## Claims

1. Device for finely perforating film-like webs of material by high tension pulses, in which the web of material (1) to be perforated passes through between two equally spaced areal fields of electrodes (3, 4), with the guide gap, quite depending on the thickness of said web of material, being adjustable to a minimum distance, and in which said fields of electrodes (3,4) include a plurality of needles (9) arranged in rows, which are supported in boards of insulating material (5) and, mirror-invertedly, are aligned in pairs to one another, with each pair of said needles (9) being associated with a circuit including a transformer (Tr) whose primary sinding, via a transistor switch (T), is in connection with a source of low-voltage direct current, and in whose secondary winding said pair of needles (9) forming a spark gap is disposed, characterized in that the pointed ends (9a) of said needles (9) of both of said fields of electrodes (3, 4) are set back from the surfaces of both of said fields of electrodes (3, 4) forming said guide gap, and that the blunt ends (9b) of said needles (9) of said first field of electrodes (3) are each in a direct conductive connection with a high-valued resistor (14).

2. A device as claimed in claim 1, characterized in that the boreholes (7) in said boards of insulating material (5) of said fields of electrodes (3, 4), for taking up said needles (9), are stepwisely reducted (boreholes 8) within the areas of said pointed ends (9a), and that these tapering form limit stops (7a) for the respective ones of said needles (9), which are so arranged that said pointed ends (9a) are set back by about one half of the needle diameter (spacing s) from the plane surface (5a) of said board of insulating material (5).

3. A device as claimed claim 1, characterized in that said resistors (14) all have the same technical values.

4. A device as claimed in claim 1, characterized in that said transformer as associated with each of said pairs of needles is an ignition transformer (Tr) having a high transformation ratio.

5. A device as claimed in claim 1, characterized in that transistor switches (T) are operated via an electronic distributor (RZ) which is controlled by a clock-pulse generator (TG).

6. A device as claimed in claim 1 and 5, characterized in that said individual pairs of needles (9) are operated in groups, with each group (G1 to G15) including an equally large section of all of said row (I to IV), and that always those of said pairs of needles (9) of all rows (I to IV) which, in numerical order, are alike within said groups (G1 to G15), are simultaneously acted upon by a pulse.

7. A device as claimed in claim 1, in which the needles project with their blunt ends out of the rearward surface of the boards of insulating material, characterized in that connecting boards (10 and 11) with correspondingly arranged sockets (16) are provided for and capable of being plugged on to said blunt ends (9b) of said needles (9) as projecting out of said boards of insulating material.

8. A device as claimed in claims 1 and 7, characterized in that said sockets (16) of said connecting board (10) serving said first field of electrodes (3), are combined with said electric resistors (14).

9. A device as claimed in claim 8 for employing film resistors with ceramic bodies provided with metallic connecting caps at their ends, characterized in that one of said connecting caps (14a) is designed as a socket therminal (16).

10. A device as claimed in claim 1, characterized in that said fields of electrodes (3 and 4) and one transporting facility (pair of rollers 2) are assigned to one another in the vertical direction.

## Revendications

1. Dispositif pour la perforation fine de bandes de matériau en feuille par des impulsions à haute tension, avec lequel la bande de matériau à perforer (1) traverse deux champs d'électrodes (3, 4) en forme de surfaces 'à écartement uniforme, la fente de guidage étant réglable à un écartement minimal en fonction de l'épaisseur de la bande de matériau, et les champs d'électrodes (3, 4) présentant une multitude d'aiguilles (9) disposées en rangées, qui sont maintenues dans des plaques en matière isolante (5) et qui sont alignées symétriquement par paires les unes sur les autres; à chaque paire d'aiguilles est attribué un ordre de couplage avec un transformateur (Tr) qui est relié à une source de courant continu à basse tension par l'intermédiaire d'un interrupteur transistorisé (T) et dans le circuit secondaire duquel se trouve la paire d'aiguilles (9) constituant l'une des distances d'éclatement et caractérisée par le fait que les pointes (9a) des aiguilles (9) des deux champs d'électrodes (3, 4) sont en retrait des surfaces formant la fente de guidage des champs d'électrodes (3, 4), et que le gros bout (9b) des aiguilles (9) du premier champ d'électrodes (3) est relié directement avec bonne conductibilité, dans chaque cas à une résistance (14) de valeur ohmique élevée.

2. Dispositif suivant revendication 1 des spécifications, caractérisé par 1e fait que les trous (7) dans les plaques de matière isolante (5) des champs d'électrodes (3, 4) pour le logement des aiguilles (9) se rétrécissent brusquement dans la zone des pointes des aiguilles (9a) (trous 8) et que ces épaulements constituent une butée (7a) pour les aiguilles (9) considérées qui sont disposées de telle sorte que les pointes d'aiguilles (9a) sont en retrait de la face plane (5a) de la plaque de matière isolante (5), de sensiblement la moitié du diamètre des aiguilles (distance s).

3. Dispositif suivant revendication 1, caractérisé par le fait que les résistances (14) ont toutes les mêmes valeurs techniques.

4. Dispositif suivant revendication 1, caractérisé par le fait que le transformateur affecté à chaque paire d'aiguilles est un transformateur d'amorçage (Tr) à rapport de transformation élevé.

5. Dispositif suivant revendication 1, caractérisé par le fait que la commande de l'interrupteur transistorisé (T) a lieu par l'intermédiaire d'un distributeur électronique (RZ) commandé par un générateur d'impulsions (TG).

6. Dispositif suivant revendications 1 et 5, caractérisé par le fait que la commande des différentes paires d'aiguilles (9) a lieu par groupes, chaque groupe (G1 à G15) englobant une section de la même grandeur, de toutes les rangées (I à IV), et dans chaque cas les mêmes paires d'aiguilles (9) de toutes les rangées (I à IV) à l'intérieur des groupes (G1 à G15) dans l'ordre de comptage, recevant simultanément une impulsion.

7. Dispositif selon revendication 1, avec lequel le gros bout des aiguilles dépasse de la face arrière des plaques de matière isolante, caractérisé par le fait que des plaques de raccordement (10 et 11) munies de douilles (16) disposées de façon correspondante, sont prévues pour s'em boiter sur les bouts d'aiguilles (9) dépassant des plaques isolantes.

8. Dispositif suivant revendications 1 et 7, caractérisé par le fait que les douilles (16) de la plaque de raccordement (10) pour le champ d'aiguilles (3) de la première électrode sont combinées avec des résistances électriques (14).

9. Dispositif suivant revendication 8 avec utilisation de résistances à couche à corps en céramique qui, à leurs extrémités, sont pourvues de capuchons métalliques de raccordement, caractérisé par le fait que l'un des capuchons de raccordement (14a) est conçu sous forme de prise enfichables.

10. Dispositif suivant revendication 1, caractérisé par le fait que les champs d'aiguilles (3 et 4) et un dispositif de transport (paire de rouleaux 2) sont coordonnés entre eux en direction verticale.
